# FASCICULE DE BREVET EUROPEEN

(11) **EP 1 636 818 B1**
(45) Date de publication et mention de la délivrance du brevet: **03.08.2011**
(21) Numéro de dépôt: 04741818.1
(22) Date de dépôt: 17.06.2004
(51) Int. Cl.: H01J 35/08, H01J 35/12

(54) **TUBE GENERATEUR DE RAYONS X A ENSEMBLE PORTE-CIBLE ORIENTABLE**
RÖNTGENGENERATORRÖHRE MIT EINEM AUSRICHTBAREN ZIELTRÄGERSYSTEM
X-RAY GENERATOR TUBE COMPRISING AN ORIENTABLE TARGET CARRIER SYSTEM

(30) Priorité: 20.06.2003 FR 0307498
(43) Date de publication de la demande: 22.03.2006
(73) Titulaire: Thales, 92200 Neuilly Sur Seine (FR)
(72) Inventeur: GABIOUD, André, F-94117 Arcueil Cedex (FR)
(74) Mandataire: Esselin, Sophie
(86) Numéro de dépôt international: PCT/EP2004/051143
(87) Numéro de publication internationale: WO 2004/114353

(56) Documents cités:
- DE-C- 619 561
- FR-A- 1 129 144
- FR-A- 2 208 298
- US-A- 5 892 809
- US-A- 5 892 809

## Description

Le domaine de l'invention est celui des tubes générateurs de rayons X. L'invention concerne plus particulièrement la disposition des surfaces émettrices qui sont à la source du rayonnement X.

Le principe de fonctionnement d'un tube générateur 10 de rayons X est exposé en figure 1. Il comprend principalement une enceinte à vide 6 comportant à une de ces extrémités un bloc cathode 4 porté par un isolateur 3 et à l'autre extrémité un bloc anode 2. Le bloc anode 2 comprend un ensemble porte-cible 1 comportant une surface plane métallique dite cible 9 disposée en regard du bloc cathode. Le faisceau d'électrons 7 issus de la cathode est accéléré sous l'action de très hautes tensions électriques supérieures à 10 kVolts et vient percuter la cible 9 dans une zone de focalisation O où les électrons perdent leur énergie cinétique. Il s'ensuit un dégagement de chaleur important et une émission 8 de rayons X (symbolisée par les flèches de la figure 1). Le rayonnement X traverse la paroi du bloc anode à des endroits privilégiés 5 appelés fenêtres.

Le dégagement de chaleur provoque un échauffement localisé très intense au niveau de la cible. Dans le cas de tubes fonctionnant à forte puissance, l'élévation de la température de la cible est telle qu'elle pourrait conduire à la destruction de la cible par fusion. Aussi, dans ce cas, le dégagement de chaleur est évacué par un circuit de refroidissement 60 passant dans le porte-cible 1 sous la cible 9.

Afin d'opti miser la répartition du rayonnement X dans l'espace en direction et en intensité, la cible 9 est inclinée d'un angle α par rapport à la direction moyenne du faisceau électronique 7.

La réalisation d'un ensemble porte-cible a donc deux contraintes principales. D'une part, l'angle d'inclinaison α doit être adapté à l'utilisation et d'autre part, le circuit de refroidissement doit permettre une évacuation suffisante des calories dues à l'impact du faisceau électronique.

Dans les tubes à rayonnement X connus, l'ensemble porte-cible a, en général, la forme d'un cylindre épaulé comme représenté en figures 2, 3 et 4. L'axe de ce cylindre est parallèle à la direction du faisceau électronique. Un pan coupé du cylindre incliné d'un angle α constitue la cible soumise au faisceau.

Lorsque la puissance est faible, un circuit de refroidissement n'est pas nécessaire. Dans ce cas illustré en figure 2, l'ensemble porte-cible est raccordé au bloc anode afin que les calories soient d'abord transmises vers la périphérie du bloc anode par conduction à travers les différentes parties métalliques de l'ensemble porte-cible et du bloc anode (flèches blanches internes de la figure 2) puis évacuées vers l'extérieur par convection (flèches blanches externes de la figure 2).

Lorsque la puissance émise est plus importante, la disposition précédente ne suffit plus. Dans ces cas, un conduit de circulation de fluide de refroidissement qui peut être, par exemple, de l'eau ou de l'huile est nécessaire pour extraire les calories de la cible. L'entrée et la sortie de ce fluide se font dans la partie opposée à la cible de l'ensemble porte-cible. La figure 3 illustre un premier mode de réalisation du conduit de refroidissement disposé à l'intérieur de l'ensemble porte-cible. Il comprend un tube unique 60 passant sous la surface de la cible et qui épouse au mieux ladite surface. La figure 4 illustre un second mode de réalisation de conduit de type coaxial. Il comprend un tube d'arrivée 60 situé dans l'axe du cylindre du porte-cible, une cavité interne 61 épousant au mieux l'intérieur du porte-cible et un tube de sortie 62 raccordée à la cavité interne. Cette disposition permet d'optimiser la surface d'échange entre le fluide de refroidissement et l'ensemble porte-cible.

Cependant, ces différents types de circuits de refroidissement ont des inconvénients. En particulier, ces conduits présentent des coudes qui entraînent des changements de direction pour le fluide. Ceux-ci génèrent au niveau des surfaces d'échange thermique avec l'ensemble porte-cible des zones où la vitesse du fluide est quasiment nulle et où les échanges thermiques sont, par conséquent, très faibles. De plus, ces changements de direction induisent des pertes de charge qui peuvent se révéler prohibitives lorsqu'on souhaite augmenter le débit de fluide afin d'accroître les possibilité de dissipation thermique.

Lorsqu'un faisceau d'électrons frappe la surface de la cible sous une incidence α correspondant à l'angle d'inclinaison de la cible, le rayonnement X est émis dans toutes les directions de l'espace comme indiqué sur la figure 5. L'indicatrice d'intensité d'émission dépend de l'angle θ que fait la direction du rayonnement avec la normale N à la surface de la cible (périmètre en pointillés de la figure 5). Cette indicatrice présente un maximum pour θ nul et tend vers 0 lorsque θ tend vers 90 degrés. On ne peut utiliser tout le rayonnement X émis et seule une partie est récupérée à travers une fenêtre de transmission qui définit un angle solide d'émission limité. Cette fenêtre est nécessairement située hors du trajet du faisceau électronique. Si l'on souhaite récupérer une partie importante du rayonnement émis, l'angle d'inclinaison α doit alors être suffisamment important.

Cependant, l'angle d'inclinaison conditionne également la résolution géométrique de la source d'émission X comme illustré en figures 6 et 7. Un faisceau électronique 7 à section circulaire de diamètre φ, section encore appelée finesse, tombe sur une cible inclinée d'un angle α par rapport à la direction d'incidence. Ce faisceau va générer un rayonnement X. Dans une direction d'émission donnée, le rayonnement X, passant par un diaphragme 11 de très petit diamètre, a alors une divergence β. Cette divergence β est proportionnelle à l'angle α comme il est montré sur les figures 6 et 7. Cette divergence β conditionne la résolution du tube générateur de rayons X et la netteté des images observées. En effet, si l'on place un écran 12 dans le rayonnement X, l'image du diaphragme n'est plus quasiment ponctuelle mais a une certaine dimension directement proportionnelle à la divergence β. Par conséquent, pour obtenir des tailles d'image de petite dimension, c'est-à-dire des résolutions élevées, il faut réduire l'angle d'inclinaison α.

L'angle d'inclinaison α est nécessairement le résultat d'un compromis entre, d'une part l'énergie du rayonnement X et d'autre part, la résolution du tube. Selon les applications, les concepteurs de tubes sont ainsi amenés à proposer, pour une même configuration de tubes, différentes versions d'ensembles porte-cible dans lesquelles les inclinaisons de la cible varient. L'étude, la réalisation et la gestion de ces différentes variantes génèrent des surcoûts et des délais supplémentaires qui peuvent être importants, compte-tenu de la complexité de la pièce et des matériaux employés.

L'invention propose de remplacer ces différentes variantes par un ensemble unique permettant d'assurer le réglage de l'angle d'inclinaison de la cible. La disposition de la pièce permet également d'améliorer la géométrie du circuit de refroidissement afin d'accroître sensiblement son efficacité. D'autre part, les différentes pièces mécaniques ne comportent pas d'usinage complexe.

Plus précisément, l'invention a pour objet un tube générateur de rayon X comprenant un canon à électrons émettant un faisceau électronique, un bloc anode comportant un ensemble porte-cible possédant une surface plane dite cible sur laquelle est focalisée le faisceau électronique en une tache de focalisation (O), l'ensemble porte-cible possède un axe de révolution sensiblement perpendiculaire à la direction moyenne du faisceau électronique et passant par le plan de la cible.

L'ensemble porte-cible est de forme globalement cylindrique à section circulaire, la cible étant située dans un plan passant par l'axe de révolution du cylindre et le bloc anode comporte un logement de forme également globalement cylindrique dans lequel se loge ledit ensemble porte-cible de façon que l'axe de révolution de l'ensemble porte-cible passe par la tache de focalisation.

Pour permettre des applications nécessitant un rayonnement X important, l'ensemble porte-cible comporte au moins un conduit principal interne de circulation de fluide de refroidissement traversant l'ensemble porte-cible dans une direction sensiblement parallèle à son axe de révolution et passant sous la cible pour la refroidir.

L'invention sera mieux comprise et d'autres avantages apparaîtront à la lecture de la description qui va suivre donnée à titre non limitatif et grâce aux figures annexées parmi lesquelles :
- La figure 1 représente une vue en coupe d'un tube générateur de rayons X comportant un ensemble porte-cible selon l'art antérieur.
- La figure 2 représente une vue en coupe d'un bloc anode comportant un ensemble porte-cible sans circuit de refroidissement selon l'art antérieur.
- La figure 3 représente une vue en coupe d'un bloc anode comportant un ensemble porte-cible comprenant un premier type de circuit de refroidissement selon l'art antérieur.
- La figure 4 représente une vue en coupe d'un bloc anode comportant un ensemble porte-cible comprenant un second type de circuit de refroidissement selon l'art antérieur.
- La figure 5 représente l'indicatrice d'émission de rayonnement X.
- Les figures 6 et 7 représentent linfluence de l'angle d'inclinaison de la cible sur la résolution du tube.
- La figure 8 représente une vue en perspective de l'ensemble porte-cible selon l'invention.
- La figure 9 représente une vue de face et une vue de profil de l'ensemble porte-cible selon l'invention.
- La figure 10 représente une vue en coupe d'un ensemble porte-cible selon l'invention montrant le conduit de circulation de fluide de refroidissement.
- La figure 11 représente une vue en perspective de la partie du conduit située sous la cible.
- La figure 12 représente une vue en perspective d'un ensemble de conduits secondaires cylindriques à section circulaire placés sous la cible.
- La figure 13 représente une vue de face en coupe et une vue de profil de l'ensemble porte-cible comportant des conduits secondaires cylindriques à section circulaire.
- La figure 14 représente une vue en perspective d'un ensemble de conduits secondaires cylindriques à section triangulaire placés sous la cible.
- La figure 15 représente une vue en perspective d'un ensemble de conduits secondaires cylindriques à section en forme d'arche placés sous la cible.
- La figure 16 représente une vue de face en coupe et une vue de profil en coupe de l'ensemble porte-cible comportant des conduits secondaires cylindriques à section triangulaire.

Le coeur de l'invention est de rendre réglable l'angle d'inclinaison de la cible sur la direction moyenne du faisceau électronique tout en conservant la focalisation du faisceau sur la cible. Il existe différentes dispositions mécaniques possibles.

A titre d'exemple non limitatif, l'ensemble porte-cible 1 a la forme générale représentée sur la vue en perspective de la figure 8. Cette figure représente un ensemble porte-cible 1 sans conduit de circulation de liquide de refroidissement. L'ensemble porte-cible a globalement la forme d'un cylindre de révolution. La partie centrale de ce cylindre comporte un usinage. Dans cette partie usinée, une moitié du cylindre a été enlevée afin de définir une surface plane 9 qui constitue la surface de la cible. Ainsi, la cible se trouve dans un plan passant par l'axe 20 du cylindre de façon que lorsque le cylindre tourne en rotation autour de son axe, le centre de la cible occupe toujours une position fixe. La figure 9 représente une vue de face et une vue de profil en coupe de l'ensemble porte-cible 1 monté dans le bloc anode 2. Celui-ci comporte un évidement cylindrique de diamètre sensiblement égal à celui de l'ensemble porte-cible de façon que ledit ensemble 1 puisse tourner sans jeu dans le bloc anode. L'axe de révolution de ce cylindre est sensiblement perpendiculaire à la direction moyenne du faisceau d'électrons et cet axe passe par la tache de focalisation du faisceau électronique 7 comme indiqué sur la figure 8. Cette disposition permet d'optimiser le diamètre de la tache de focalisation O. Dans ces conditions, lorsque l'on tourne l'ensemble porte-cible dans le bloc anode, la surface de la cible s'incline d'un angle α variable et la focalisation du faisceau électronique sur la cible est conservée. Pour positionner la cible à un angle α particulier, il existe différentes méthodes possibles utilisant, par exemple, un outillage adapté qui ne font pas l'objet de cette invention et qui sont connues de l'homme du métier. Une fois cette inclinaison réglée, l'ensemble porte-cible est brasée dans le bloc anode afin d'une part de conserver cette inclinaison et d'autre part d'assurer l'étanchéité au vide de l'ensemble, étanchéité nécessaire au fonctionnement du canon à électrons. Cette disposition est très avantageuse dans la mesure où les opérations d'usinage des différentes pièces (ensemble porte-cible et bloc anode) sont simples et peuvent être réalisées avec une grande précision.

Les tubes à haute puissance nécessitent un conduit de circulation de liquide de refroidissement. La figure 10 représente une vue en coupe d'un ensemble porte-cible du type de celui des figures 8 et 9 comportant un conduit de drculation de fluide de refroidissement 60. Celui-ci traverse de part en part l'ensemble porte-cible selon son axe de révolution et passe sous la cible 9. L'échange des calories se fait principalement dans la zone située sous la cible que l'on appelle échangeur. Cette géométrie qui ne présente pas de coudes mécaniques permet d'assurer un bon transfert du liquide de refroidissement à travers l'ensemble porte-cible, supérieur à celui des dispositifs selon l'art antérieur. Des manchons 63 disposés aux extrémités du conduit assure sa liaison avec les circuits d'arrivée et d'évacuation du liquide de refroidissement.

La conception de l'échangeur conditionne l'efficacité du conduit de circulation du liquide de refroidissement. Elle résulte d'un compromis entre une efficacité optimale et une complexité mécanique acceptable.

Dans un premier type de réalisation présentée sur la vue en perspective de la figure 11, l'échangeur est principalement constitué de deux parois planes parallèles entre elles et séparées d'une épaisseur e. La première paroi est située sous la cible et parallèle à celle-ci. Par conséquent, l'eau circule dans l'échangeur sous la forme d'une nappe d'épaisseur e (flèches parallèles de la figure 11). Cet échangeur a des performances réduites compte-tenu de sa surface d'échange limitée. Il est possible d'améliorer son rendement en l'utilisant en mode diphasique, les quantités de chaleur absorbées par les changements de phase, par exemple lorsque l'eau liquide passe sous forme de vapeur, permettant ainsi d'améliorer le rendement du circuit de refroidissement.

Pour améliorer le rendement de l'échangeur, on peut également augmenter l'aire de la surface d'échange. La vue en perspective de la figure 12 présente un premier mode de réalisation d'un échangeur à grande surface d'échange. Dans ce mode de réalisation, la surface d'échange est constituée d'une pluralité de conduits secondaires 64 de forme cylindrique et de génératrice parallèle à l'axe de révolution de l'ensemble porte-cible. Les conduits 64 sont séparés d'une paroi d'épaisseur P et ont un diamètre d. Typiquement, le diamètre d est compris entre 0.8 millimètres et 3 millimètres et l'épaisseur P doit être inférieure à d. On optimise ainsi la surface d'échange qui est, dans ce cas, bien supérieure à celle illustrée en figure 11. La figure 13 représente deux vues de l'ensemble porte-cible comprenant un échangeur selon la disposition précédente. Dans ce cas, le conduit 60 comporte à ses extrémités deux perçages cylindriques 65 et dans la zone de l'échangeur une pluralité de conduits secondaires 64 selon la disposition de la figure 12, chacun de ces conduits débouchant dans les perçages cylindriques 65. Lorsque l'on oriente l'ensemble porte-cible comme indiqué sur la vue de profil, l'ensemble de l'échangeur suit l'inclinaison de la cible. L'usinage du conduit peut être fait simplement par perçage par une des extrémités du cylindre.

Cependant, le perçage de trous de faible diamètre, typiquement inférieur à 1.5 millimètres dans des matériaux tels que le cuivre peut se révéler difficile sur de grandes longueurs, typiquement supérieures à 10 fois le diamètre. Dans ce cas, il est possible de remplacer le procédé de réalisation de l'échangeur par usinage classique par le procédé comportant les étapes de réalisation suivantes :
- Réalisation d'un premier ensemble 1 mécanique de forme globalement cylindrique comprenant un conduit principal 65 traversant ledit premier ensemble dans une direction sensiblement parallèle à son axe de révolution et dans sa partie centrale un évidement comportant une surface plane 101, le conduit principal 65 débouchant dans cet évidement.
- Réalisation d'un second ensemble mécanique 102 comportant une surface supérieure plane et une surface inférieure comportant des rainures 103 identiques. Ce second ensemble peut être de forme globalement cylindrique.
- Assemblage du second ensemble dans l'évidement du premier ensemble de telle sorte que les rainures 103 sont placées en regard de la surface plane 101 de l'évidement, la surface supérieure du second ensemble constituant la cible 9, l'ensemble des rainures du second ensemble et de la surface plane de l'évidement constituant autant de conduits secondaires formant l'échangeur.

La forme finale des conduits dépend de la forme initiale des rainures, permettant ainsi de paramétrer la surface d'échange souhaitée. A titre d'exemple, les figures 14 et 15 présentent deux formes de rainures 103. Sur la figure 14, les rainures sont en forme de V et la section finale des conduits est triangulaire. Sur la figure 15, les rainures sont en en forme d'arche et la section finale des conduits est en forme de D renversé. La figure 16 représente une vue de face en coupe et une vue de profil en coupe montrant la disposition de l'ensemble porte-cible 1 comportant l'ensemble mécanique 102 dans le bloc anode 2. Dans cette disposition, les extrémités du conduit peuvent également comporter des manchons d'adaptation 63.

## Revendications

1. Tube (10) générateur de rayon X comprenant un canon à électrons (4) émettant un faisceau électronique (7), un bloc anode (2) comportant un ensemble porte-cible (1) possédant une surface plane (9) dite cible sur laquelle est focalisée le faisceau électronique (7) en une tache de focalisation (O), l'ensemble porte-cible (1) possède un axe de révolution (20) sensiblement perpendiculaire à la direction moyenne du faisceau électronique (7) et passant par le plan de la cible (9), l'ensemble porte-cible (1) est de forme globalement cylindrique à section circulaire, la cible (9) étant située dans un plan passant par l'axe de révolution (20) du cylindre, le bloc anode (2) comporte un logement de forme également globalement cylindrique dans lequel se loge ledit ensemble porte-cible (1) de façon que l'axe de révolution (20) de l'ensemble porte-cible passe par la tache de focalisation, **caractérisé en ce que** l'ensemble porte-cible (1) comporte au moins un conduit (60) interne de circulation de fluide de refroidissement traversant l'ensemble porte-cible dans une direction sensiblement parallèle à son axe de révolution et passant sous la cible pour la refroidir.

2. Tube (10) selon la revendication 1, **caractérisé en ce que** le conduit (60) comporte une partie centrale appelée échangeur placée sous la cible et formée de plusieurs conduits secondaires (64) de forme cylindrique et de génératrice parallèle à l'axe de révolution de l'ensemble porte-cible.

3. Tube (10) selon la revendication 2, **caractérisé en ce que** la section des conduits secondaires est circulaire.

4. Tube (10) selon la revendication 3, **caractérisé en ce que** les conduits secondaires ont un diamètre de dimension supérieure à l'épaisseur de la paroi les séparant.

5. Tube (10) selon la revendication 2, **caractérisé en ce que** la section des conduits secondaires est triangulaire ou en forme d'arche.

6. Procédé de réalisation d'un ensemble bloc-anode pour tube (10) générateur de rayons X selon l'une des revendications précédentes, comprenant les étapes suivantes :
• Réalisation d'un ensemble porte-cible (1) possédant une surface plane (9) dite cible possédant un axe de révolution (20) passant par le plan de la cible (9) ;
• Réalisation d'un bloc anode (2) comportant un logement ;
• Mise en place de l'ensemble porte-cible (1) dans le logement du bloc-anode (2) de façon que l'axe de révolution (20) soit sensiblement perpendiculaire à la direction moyenne du faisceau électronique (7) d'émission du tube (10) ;
• Réglage de l'angle d'inclinaison a de la cible (9) sur ladite direction moyenne par rotation de l'axe (20) ;
• Fixation de l'ensemble porte-cible (1) dans le bloc anode (2).

7. Procédé de réalisation d'un ensemble bloc-anode selon la revendication 6, **caractérisé en ce que** l'étape de réalisation de l'ensemble porte-cible comporte les sous-étapes de réalisation suivantes :
• Réalisation d'un premier ensemble mécanique de forme globalement cylindrique comprenant un conduit principal (66) traversant ledit premier ensemble dans une direction sensiblement parallèle à son axe de révolution et dans sa partie centrale un évidement comportant une surface plane (101), le conduit principal (66) débouchant dans cet évidement.
• Réalisation d'un second ensemble mécanique (102) comportant une surface supérieure plane et une surface inférieure comportant des rainures (103) identiques.
• Assemblage du second ensemble (102) dans l'évidement du premier ensemble de telle sorte que les rainures (103) sont placées en regard de la surface plane (101) de l'évidement, la surface supérieure du second ensemble constituant la cible, l'ensemble des rainures du second ensemble et de la surface plane de l'évidement constituant autant de conduits secondaires formant l'échangeur.

## Claims

1. An X-ray generator tube (10) comprising an electron gun (4) emitting an electron beam (7), an anode unit (2) comprising a target-carrier assembly (1) having a flat surface (9), known as the target, on which the electron beam (7) is focussed as a focussing spot (O), the target-carrier assembly (1) having an axis of rotation (20) essentially perpendicular to the mean direction of the electron beam (7) and passing through the plane of the target (9), the target-carrier (1) being of a generally cylindrical shape with a circular cross-section, the target (9) being located in a plane passing through the axis of rotation (20) of the cylinder, the anode unit (2) comprising a housing also of a generally cylindrical shape in which said target-carrier assembly (1) is housed so that the axis of rotation (20) of the target-carrier assembly passes through the focussing spot, **characterised in that** the target-carrier assembly (1) comprises at least one internal duct (60) for circulating the cooling fluid passing through the target-carrier in a direction essentially parallel to its axis of rotation and passing beneath the target so as to cool said target.

2. The tube (10) according to claim 1, **characterised in that** the duct (60) comprises a central section, known as an exchanger, placed beneath the target and formed of several secondary ducts (64) of cylindrical shape and a generating line parallel to the axis of rotation of the target-carrier assembly.

3. The tube (10) according to claim 2, **characterised in that** the cross-section of the secondary ducts is circular.

4. The tube (10) according to claim 3, **characterised in that** the size of the diameter of the secondary ducts is greater than the thickness of the wall which separates them.

5. The tube (10) according to claim 2, **characterised in that** the cross-section of the secondary ducts is triangular or arc shaped.

6. A process for producing an anode unit assembly for an X-ray generator tube (10) according to any one of the preceding claims, comprising the following steps:
- producing a target-carrier assembly (1) having a flat surface (9), known as the target, having an axis of rotation (20) passing through the plane of the target (9);
- producing an anode unit (2) comprising a housing;
- installing the target-carrier assembly (1) in the housing of the anode unit (2) so that the axis of rotation (20) is essentially perpendicular to the mean direction of the emitting electron beam (7) of the tube (10);
- adjusting the inclination angle α of the target (9) to said mean direction by rotating the axis (20);
- fixing the target-carrier assembly (1) in the anode unit (2).

7. The process for producing an anode unit assembly according to claim 6, **characterised in that** the step of producing the target-carrier assembly comprises the following production sub-steps:
- producing a first mechanical set of globally cylindrical shape comprising a main duct (66) passing through said first assembly in a direction essentially parallel to its axis of rotation, and a recess comprising a flat surface (101) in its central section, said main duct (66) opening into said recess;
- producing a second mechanical assembly (102) comprising an upper flat surface and a lower surface comprising identical grooves (103);
- assembling the second assembly (102) inside the recess of the first assembly so that the grooves (103) are placed opposite the flat surface (101) of the recess, the upper surface of the second assembly constituting the target, the set of grooves of the second assembly and of the flat surface of the recess constituting the secondary ducts forming the exchanger.

## Patentansprüche

1. Röntgengeneratorröhre (10), umfassend eine einen Elektronenstrahl (7) aussendende Elektronenkanone (4), eine Anodeneinheit (2), die eine Target-Trägerbaugruppe (1) mit einer ebenen Oberfläche (9), Target genannt, umfasst, auf die der Elektronenstrahl (7) an einem Fokussierpunkt (O) fokussiert wird, wobei die Target-Trägerbaugruppe (1) eine Rotationsachse (20) im Wesentlichen lotrecht zur mittleren Richtung des Elektronenstrahls (7) hat, die durch die Ebene des Targets (9) verläuft, wobei die Target-Trägerbaugruppe (1) eine allgemein zylindrische Form mit kreisförmigem Querschnitt hat, wobei sich das Target (9) in einer durch die Rotationachse (20) des Zylinders verlaufenden Ebene befindet, wobei die Anodeneinheit (2) ein Gehäuse mit einer ebenfalls allgemein zylindrischen Form hat, in der die Target-Trägerbaugruppe (1) untergebracht ist, so dass die Rotationsachse (20) der Target-Trägerbaugruppe durch den Fokussierpunkt verläuft, **dadurch gekennzeichnet, dass** die Target-Trägerbaugruppe (1) wenigstens einen internen Kanal (60) zum Zirkulieren von durch den Target-Träger strömendem Kühlfluid in einer Richtung im Wesentlichen parallel zu seiner Rotationsachse und unter dem Target passierend umfasst, um das Target zu kühlen.

2. Röhre (10) nach Anspruch 1, **dadurch gekennzeichnet, dass** der Kanal (60) einen mittleren Abschnitt hat, Austauscher genannt, der unter dem Target platziert ist und von mehreren zylindrisch geformten sekundären Kanälen (64) und einer Erzeugenden parallel zur Rotationsachse der Target-Trägerbaugruppe gebildet wird.

3. Röhre (10) nach Anspruch 2, **dadurch gekennzeichnet, dass** der Querschnitt der sekundären Kanäle kreisförmig ist.

4. Röhre (10) nach Anspruch 3, **dadurch gekennzeichnet, dass** der Durchmesser der sekundären Kanäle größer ist als die Dicke der sie trennenden Wand.

5. Röhre (10) nach Anspruch 2, **dadurch gekennzeichnet, dass** der Querschnitt der sekundären Kanäle dreieckig oder bogenförmig ist.

6. Verfahren zum Erzeugen einer Anodeneinheitsbaugruppe für eine Röntgengeneratorröhre (10) nach einem der vorherigen Ansprüche, das die folgenden Schritte beinhaltet:
- Erzeugen einer Target-Trägerbaugruppe (1) mit einer ebenen Oberfläche (9), Target genannt, mit einer durch die Ebene des Targets (9) verlaufenden Rotationsachse (20);
- Erzeugen einer Anodeneinheit (2), die ein Gehäuse umfasst;
- Installieren der Target-Trägerbaugruppe (1) im Gehäuse der Anodeneinheit (2), so dass die Rotationsachse (20) im Wesentlichen lotrecht zur mittleren Richtung des ausgesendeten Elektronenstrahls (7) der Röhre (10) ist;
- Einstellen des Neigungswinkels α des Targets (9) auf die mittlere Richtung durch Drehen der Achse (20);
- Befestigen der Target-Trägerbaugruppe (1) in der Anodeneinheit (2).

7. Verfahren zum Erzeugen einer Anodeneinheitsbaugruppe nach Anspruch 6, **dadurch gekennzeichnet, dass** der Schritt des Erzeugens der Target-Trägerbaugruppe die folgenden Produktionsunterschritte beinhaltet:
- Erzeugen einer ersten allgemein zylindrisch geformten mechanischen Baugruppe, umfassend einen Hauptkanal (66), der durch die erste Baugruppe in einer Richtung im Wesentlichen parallel zu seiner Rotationsachse verläuft, und in seinem mittleren Abschnitt eine Aussparung mit einer ebenen Oberfläche (10), wobei der Hauptkanal (66) in die Aussparung mündet;
- Erzeugen einer zweiten mechanischen Baugruppe (102) mit einer ebenen Oberseite und einer Unterseite mit identischen Nuten (103);
- Montieren der zweiten Baugruppe (102) in der Aussparung der ersten Baugruppe, so dass die Nuten (103) der ebenen Oberseite (101) der Aussparung gegenüber liegend platziert sind, wobei die Oberseite der zweiten Baugruppe das Target bildet, wobei der Nutensatz der zweiten Baugruppe und der ebenen Oberfläche der Aussparung die sekundären Kanäle bildet, die den Austauscher bilden.
